# EUROPÄISCHE PATENTANMELDUNG

(11) **EP 2 985 402 A1**
(43) Veröffentlichungstag der Anmeldung: **17.02.2016**
(21) Anmeldenummer: 15176738.1
(22) Anmeldetag: 15.07.2015
(51) Int. Cl.: E05F 3/20

(54) **DÄMPFUNGS-SCHARNIER ZUM DÄMPFEN EINER SCHARNIER-DREHBEWEGUNG UM EINE SCHARNIER-DREHACHSE**

(30) Priorität: 11.08.2014 DE 102014215902
(71) Anmelder: SUSPA GmbH, 90518 Altdorf (DE)
(72) Erfinder: Nagl, Wolfgang, 90584 Allersberg (DE); Wolf, Herbert, 90518 Altdorf (DE)
(74) Vertreter: Rau, Schneck & Hübner Patentanwälte Rechtsanwälte PartGmbB

(57) **Zusammenfassung**

Ein Dämpfungs-Scharnier zum Dämpfen einer Scharnier-Drehbewegung um eine Scharnier-Drehachse (3) umfasst ein sich entlang der Scharnier-Drehachse (3) erstreckendes Gehäuse (2) mit einem ersten Gehäuseteil (4), mit einem zu dem ersten Gehäuseteil (4) bezüglich der Scharnier-Drehachse (3) drehbaren zweiten Gehäuseteil (5) und mit einer in dem Gehäuse (2) angeordneten Arbeitskammer (8), einen in der Arbeitskammer (8) entlang der Scharnier-Drehachse (3) verlagerbar angeordneten Kolben (11), eine Kolbenstange (12) zum Verlagern des Kolbens (11) sowie eine Verstell-Vorrichtung (18) zum Verstellen einer Dämpfungswirkung des Dämpfungs-Scharniers (1), wobei die Verstell-Vorrichtung (18) mehrere diskrete Verstell-Stufen für jeweils verschiedene Dämpfungswirkungen aufweist.

## Beschreibung

Die vorliegende Patentanmeldung nimmt die Priorität der deutschen Patentanmeldung DE 10 2014 215 902.4 in Anspruch, deren Inhalt durch Bezugnahme hierin aufgenommen wird.

Die Erfindung betrifft ein Dämpfungs-Scharnier zum Dämpfen einer Scharnier-Drehbewegung um eine Scharnier-Drehachse.

Ein Dämpfungsscharnier ist aus der WO 2012/139957 A1 bekannt. Eine Dämpfungs-Charakteristik des Dämpfungs-Scharniers ist stufenlos einstellbar.

Der Erfindung liegt die Aufgabe zugrunde, ein Dämpfungs-Scharnier und insbesondere dessen Handhabung derart zu verbessern, dass das Dämpfungs-Verhalten unkompliziert einstellbar ist.

Diese Aufgabe wird durch die Merkmale des Anspruchs 1 gelöst. Der Kern der Erfindung besteht darin, dass eine Verstell-Vorrichtung zum Verstellen einer Dämpfungswirkung eines Dämpfungs-Scharniers vorgesehen ist. Die Verstell-Vorrichtung weist mehrere diskrete Verstell-Stufen auf. Jede Verstell-Stufe repräsentiert eine unterschiedliche Dämpfungswirkung. Das erfindungsgemäße Dämpfungs-Scharnier vereinfacht das Einstellen einer bestimmten Dämpfungswirkung. Insbesondere ist es möglich, eine einmal festgelegte Dämpfungswirkung, insbesondere auch für einen Laien, identisch wieder einzustellen. Das Dämpfungs-Scharnier ist anwenderfreundlich. Das Dämpfungs-Scharnier dient zum Dämpfen einer Scharnier-Drehbewegung um eine Scharnier-Drehachse. Das Dämpfungs-Scharnier weist ein sich entlang der Scharnier-Drehachse erstreckendes Gehäuse auf mit einem ersten Gehäuseteil, mit einem zu dem ersten Gehäuseteil bezüglich der Scharnier-Drehachse drehbaren zweiten Gehäuseteil und mit einer in dem Gehäuse angeordneten Arbeitskammer. Die Arbeitskammer ist insbesondere in dem Gehäuse abgedichtet. Ferner weist das Dämpfungs-Scharnier einen in der Arbeitskammer abgedichtet angeordneten Kolben auf, der entlang der Scharnier-Drehachse verlagerbar ist, sowie eine Kolbenstange zum Verlagern des Kolbens. Insbesondere teilt der Kolben die Arbeitskammer in eine erste Teil-Arbeitskammer und eine zweite Teil-Arbeitskammer. Der Kolben weist insbesondere einen Drosselkanal auf, der eine, insbesondere gedrosselte, Fluidverbindung zwischen der ersten Teil-Arbeitskammer und der zweiten Teil-Arbeitskammer schafft.

Ein Dämpfungs-Scharnier, bei dem die Verstell-Vorrichtung eine Verstell-Einheit zum unmittelbaren Beeinflussen der Dämpfungswirkung aufweist, ermöglicht eine vereinfachte Handhabung und eine unmittelbare Veränderung der Dämpfungswirkung.

Ein Dämpfungs-Scharnier, bei dem die Verstell-Einheit ein erstes Verstell-Element und ein zweites Verstell-Element umfasst, ermöglicht durch ein Zusammenwirken des ersten Verstell-Elements mit dem zweiten Verstell-Element eine unkomplizierte Veränderung der Dämpfungswirkung. Insbesondere sind das erste Verstell-Element und das zweite Verstell-Element kinematisch miteinander gekoppelt, insbesondere über ein Bewegungsgewinde. Insbesondere bewirkt eine Drehung des ersten Verstell-Elements um die Scharnier-Drehachse gleichzeitig eine axiale Verlagerung des zweiten Verstell-Elements entlang der Scharnier-Drehachse. Insbesondere ist das erste Verstell-Element als Verstell-Spindel mit Nadel ausgeführt. Die Verstell-Spindel ist insbesondere drehbar und axial verlagerbar bezüglich der Scharnier-Drehachse in dem Gehäuse und insbesondere bezüglich der Kolbenstange angeordnet. Das zweite Verstell-Element ist insbesondere als Verstell-Hülse ausgeführt. Die Verstell-Hülse ist kolbenstangenfest angeordnet. Die Verstell-Hülse weist insbesondere ein Innengewinde auf, das mit einem Außengewinde der Verstell-Spindel als Bewegungsgewinde zusammenwirkt.

Ein Dämpfungs-Scharnier, bei dem die Verstell-Einheit zumindest abschnittsweise innerhalb eines Drosselkanals des Kolbens anordenbar ist, ermöglicht die unmittelbare Beeinflussung der Dämpfungswirkung. Die Dämpfungswirkung ist insbesondere durch eine Querschnittsfläche des Drosselkanals senkrecht zur Scharnier-Drehachse und einen Strömungsweg entlang der Scharnier-Drehachse mit dieser Querschnittsfläche charakterisiert. Je länger ein Strömungsweg bei reduzierter Querschnittsfläche ist, desto größer ist die Drosselwirkung, also die Dämpfungswirkung. Das bedeutet, dass die Dämpfungswirkung umso größer ist, je tiefer das erste Verstell-Element in dem Drosselkanal angeordnet ist.

Ein Dämpfungs-Scharnier mit einer Betätigungs-Einheit ermöglicht das unmittelbare Betätigen der Verstell-Einheit. Die Zugänglichkeit und insbesondere die Handhabung des Dämpfungs-Scharniers, insbesondere für einen Laien, sind verbessert.

Ein Dämpfungs-Scharnier, bei dem die Betätigungs-Einheit ein Betätigungs-Element und ein Kopplungs-Element aufweist, vereinfacht das Zusammenwirken zwischen Betätigungs-Einheit und Verstell-Einheit.

Ein Dämpfungs-Scharnier, bei dem das Betätigungs-Element und das Kopplungs-Element bezüglich der Scharnier-Drehachse drehfest miteinander gekoppelt sind, ermöglicht eine unmittelbare Drehmomentübertragung von dem Betätigungs-Element auf das Kopplungs-Element.

Ein Dämpfungs-Scharnier, bei dem das Betätigungs-Element bezüglich der Scharnier-Drehachse drehbar in dem Gehäuse angeordnet ist, ermöglicht eine unkomplizierte und unmittelbare Betätigung durch Aufbringen eines Drehmoments auf das Betätigungs-Element um die Scharnier-Drehachse zum Einstellen der Dämpfungswirkung.

Ein Dämpfungs-Scharnier, bei dem das Betätigungs-Element ein erstes Rast-Element aufweist, ermöglicht eine rastende Anordnung des Betätigungs-Elements. Insbesondere ist das erste Rast-Element als Rastvorsprung oder als Zapfen ausgeführt. Der Rastvorsprung oder Zapfen erstreckt sich insbesondere radial zur Scharnier-Drehachse. Das erste Rast-Element weist eine Kontur auf, die eine verrastete Anordnung an einem Verrast-Element einer Verrast-Einheit ermöglicht. Insbesondere ist die Kontur des ersten Rast-Elements zumindest abschnittsweise konvex ausgeführt. Die korrespondierende Kontur des Verrast-Elements ist entsprechend konkav ausgebildet. Das erste Rast-Element ermöglicht eine verrastete Anordnung des Betätigungs-Elements bezüglich der Scharnier-Drehachse in einer Drehwinkelposition bezüglich der Scharnier-Drehachse. Das erste Rast-Element ist insbesondere exzentrisch zur Scharnier-Drehachse angeordnet. Bei Betätigung des Betätigungs-Elements, also einer Drehbewegung des Betätigungs-Elements um die Scharnier-Drehachse, führt das Rast-Element eine Drehbewegung auf einer Kreisbahn um die Scharnier-Drehachse aus. Insbesondere wird die konvexe Kontur des ersten Rast-Elements auf einer Kreisbahn um die Scharnier-Drehachse geführt.

Ein Dämpfungs-Scharnier, bei dem das Kopplungs-Element einen senkrecht zur Scharnier-Drehachse orientierten, unrunden Querschnitt aufweist, ermöglicht eine unkomplizierte Drehmomentübertragung von dem Kopplungs-Element auf die Verstell-Einheit. Insbesondere wirkt das Kopplungs-Element unmittelbar mit der Verstell-Einheit und insbesondere mit dem ersten Verstell-Element zusammen. Insbesondere sind das Kopplungs-Element und die Verstell-Einheit, insbesondere im Bereich des ersten Verstell-Elements, derart anordenbar, dass sie als Baugruppe konzentrisch und mit rundem Querschnitt bezüglich der Scharnier-Drehachse in dem Dämpfungs-Scharnier angeordnet sind.

Ein Dämpfungs-Scharnier mit einer Verrast-Einheit ermöglicht das verrastete Anordnen der Betätigungs-Einheit. Dadurch ist es möglich, die Betätigungs-Einheit in einer gewünschten Drehposition bezüglich der Scharnier-Drehachse dauerhaft anzuordnen. Ein unerwünschtes Verstellen der Drehposition der Betätigungs-Einheit und somit der Dämpfungswirkung ist ausgeschlossen. Insbesondere ist es möglich, eine einmal festgelegte Dämpfungswirkung durch gezieltes Auswählen einer Position der Betätigungs-Einheit in der verrasteten Anordnung wieder aufzufinden.

Ein Dämpfungs-Scharnier, bei dem die Verrast-Einheit einstückig ausgeführt ist, ermöglicht eine unkomplizierte Ausführung und insbesondere Montage des Dämpfungs-Scharniers. Die Verrast-Einheit ist funktionsintegriert ausgeführt und kompakt. Insbesondere ist die Verrast-Einheit aus Kunststoff und insbesondere aus Polyoxymethylen (POM) ausgeführt. Die Verrast-Einheit ist leichtbauend. Es sind auch andere Werkstoffe, insbesondere Metallwerkstoffe, denkbar.

Ein Dämpfungs-Scharnier, bei dem die Verrast-Einheit gehäusefest angeordnet ist, ermöglicht eine stabile Kopplung der Verrast-Einheit mit dem Gehäuse. Insbesondere weist die Verrast-Einheit mindestens ein Verriegelungs-Element zum Verriegeln am Gehäuse auf. Insbesondere ist das mindestens eine Verriegelungs-Element als Rastfeder ausgeführt, die in eine korrespondierende Aussparung am Gehäuse einrasten kann. Insbesondere ermöglicht das mindestens eine Verriegelungs-Element eine axiale Verriegelung entlang der Scharnier-Drehachse.

Ein Dämpfungs-Scharnier, bei dem die Verrast-Einheit mehrere Verrast-Elemente aufweist, ermöglicht eine unkomplizierte Festlegung einer Rastposition in der verrasteten Anordnung für die Betätigungs-Einheit. Insbesondere sind die Verrast-Elemente zum unmittelbaren Zusammenwirken mit dem ersten Rast-Element des Betätigungs-Elements ausgeführt. Die Verrast-Elemente sind insbesondere als Verrast-Nuten an einem äußeren Umfang der Verrast-Einheit ausgeführt. In Abhängigkeit einer gewünschten Einstellbarkeit können beispielsweise 20 oder mehr Verrast-Nuten vorgesehen sein. Insbesondere sind mindestens 25 und insbesondere mindestens 30 Verrast-Nuten entlang des äußeren Umfangs der Verrast-Einheit vorgesehen. Insbesondere sind die Verrast-Nuten entlang des äußeren Umfangs gleichmäßig beabstandet angeordnet. Es ist aber auch möglich, dass weniger als 20 Verrast-Nuten, insbesondere höchstens 15, insbesondere genau 12, insbesondere höchstens 10 und insbesondere höchstens 5 Verrast-Nuten vorgesehen sind. Durch die Anzahl der Verrast-Nuten ist die Anzahl der Einstellstufen für die Dämpfungswirkung des Dämpfungs-Scharniers unmittelbar festgelegt. Die Verrast-Nuten ermöglichen eine Festlegung der Drehposition der Betätigungs-Einheit entlang einer 360°-Drehung um die Scharnier-Drehachse. Durch das unmittelbare Zusammenwirken des ersten Rast-Elements des Betätigungs-Elements mit einem der Verrast-Elemente der Verrast-Einheit ist ein wiederholbares Positionieren der Betätigungs-Einheit für ein wiederholbares Einstellen der Dämpfungswirkung vereinfacht.

Zusätzlich kann die Verrast-Einheit auch mindestens ein Anschlag-Element aufweisen. Das Anschlag-Element wirkt insbesondere mit dem ersten Rast-Element des Betätigungs-Elements derart zusammen, dass eine Drehbewegung der Betätigungs-Einheit um die Scharnier-Drehachse, zumindest in einer Drehrichtung, erschwert ist. Insbesondere wirken das Anschlag-Element und das erste Rast-Element derart zusammen, dass die erschwerte Drehbewegung durch Aufbringen eines zusätzlichen Drehmoments auf die Betätigungs-Einheit überwindbar ist. Das dazu erforderliche zusätzliche Drehmoment kann beispielsweise mittels eines Werkzeuges auf die Betätigungs-Einheit aufgebracht werden. Insbesondere weist die Betätigungs-Einheit einen Werkzeugabschnitt auf, um das Ansetzen eines Werkzeugs zu ermöglichen. Durch das Überdrehen des Anschlag-Elements mit erhöhtem Drehmoment erhält ein Anwender die unmittelbare Rückmeldung, dass eine vordefinierbare Grenze der Drehbewegung erreicht ist. Insbesondere bei Mehrfach-Umdrehungen für die Einstellung der Dämpfungswirkung, also bei einer Einstell-Drehbewegung, die größer ist als 360° bezogen auf die Scharnier-Drehachse, erhält der Anwender einen unmittelbaren Hinweis über die Gesamtdrehbewegung.

Ein Dämpfungs-Scharnier, bei dem die Verrast-Einheit ein Verbindungs-Element zum Verbinden mit der Betätigungs-Einheit aufweist, ermöglicht die Ausführung der Verrast-Einheit mit der Betätigungs-Einheit als kompakte Baugruppe. Diese Baugruppe kann beispielsweise vormontiert und in einem einzigen Montageschritt an dem Gehäuse befestigt sein. Insbesondere ist das Verbindungs-Element als radial vorstehender Vorsprung, insbesondere als umlaufende Wulst, ausgeführt, um eine axiale Sicherung der Verrast-Einheit an der Betätigungs-Einheit zu ermöglichen. Die so verbundene Baugruppe kann mittels des mindestens einen Verriegelungs-Elements mit dem Gehäuse verbunden sein. Es ist auch denkbar, dass die Baugruppe in eine korrespondierende Ausnehmung des Gehäuses eingepresst, also mittels Kraftschluss, insbesondere durch Reibung, gehalten ist.

Zusätzliche Merkmale, Vorteile und Einzelheiten der Erfindung ergeben sich aus der nachfolgenden Beschreibung eines Ausführungsbeispiels anhand der Zeichnung. Es zeigen:
- Fig. 1: eine perspektivische Teil-Explosionsdarstellung eines erfindungsgemäßen Dämpfungs-Scharniers,
- Fig. 2: eine vergrößerte Detailansicht gemäß Detail II in Fig. 1,
- Fig. 3: eine vergrößerte Detailansicht des Dämpfungs-Scharniers in Fig. 1 gemäß einer perspektivischen Ansicht von unten,
- Fig. 4: eine Draufsicht auf das Dämpfungs-Scharnier gemäß Fig. 1,
- Fig. 5: einen Längsschnitt gemäß Schnittlinie V-V in Fig. 4,
- Fig. 6: eine vergrößerte Detaildarstellung gemäß Detail VI in Fig. 5,
- Fig. 7: einen Querschnitt gemäß Schnittlinie VII-VII in Fig. 6,
- Fig. 8: eine Fig. 7 entsprechende Darstellung des Dämpfungs-Scharniers in einer gegenüber Fig. 7 veränderten Verstell-Stufe,

- Fig. 9: eine Fig. 4 entsprechende Darstellung in einer um die Scharnier-Drehachse gedrehten Anordnung des Dämpfungs-Scharniers und
- Fig. 10: einen Längsschnitt gemäß Schnittlinie X-X in Fig. 9.

Ein in Fig. 1 bis 10 gezeigtes Dämpfungs-Scharnier 1 weist ein Gehäuse 2 auf, das sich entlang einer Scharnier-Drehachse 3 erstreckt. Das Dämfungs-Scharnier 1 dient zum Dämpfen einer Scharnier-Drehbewegung um die Scharnier-Drehachse 3. Das Gehäuse 2 ist zweiteilig ausgeführt und umfasst einen ersten Gehäuseteil 4 und einen zu dem ersten Gehäuseteil 4 bezüglich der Scharnier-Drehachse 3 drehbar angeordneten zweiten Gehäuseteil 5. Das Gehäuse 2 ist im Wesentlichen hohlzylindrisch ausgeführt. Entlang der Scharnier-Drehachse 3 ist ein Außendurchmesser des Dämpfungs-Scharniers 1 im Wesentlichen konstant. Der erste Gehäuseteil 4 ist entlang der Scharnier-Drehachse 3 durch den zweiten Gehäuseteil 5 unterbrochen. Der erste Gehäuseteil 4 ist entlang der Scharnier-Drehachse 3 beidseitig an dem zweiten Gehäuseteil 5 angeordnet. Der zweite Gehäuseteil 5 weist bezüglich der Scharnier-Drehachse 3 radial sich erstreckende Befestigungsstifte 6 auf. Die Befestigungsstifte 6 dienen zum Verbinden des Dämpfungs-Scharniers 1 mit einer Türzarge. Es ist auch möglich, dass die Befestigungsstifte 6 mit einem Türblatt oder einem anderen zu schwenkenden Teil verbunden sind. Die Befestigungsstifte 6 weisen eine Oberflächenstruktur in Form von Rillen auf. Diese Oberflächenstruktur dient zu einer Verbesserung der Verbindung des Gehäuseteils 5 mit beispielsweise der Türzarge.

Das erste Gehäuseteil 4 weist ein L-förmiges Winkelelement 7 auf, das sich entlang der Scharnier-Drehachse 3 an einer äußeren Mantelfläche des ersten Gehäuseteils 4 erstreckt. Mit dem Winkelelement 7 kann das Dämpfungs-Scharnier 1 an einem Türblatt befestigt werden. An dem Winkelelement 7 sind Durchgangsbohrungen vorgesehen, die eine Befestigung des ersten Gehäuseteils 4 an dem Türblatt ermöglichen. Das Dämpfungs-Scharnier 1 dient insbesondere zum Dämpfen einer Schwenkbewegung eines Türblatts gegenüber einer Türzarge.

Nachfolgend wird anhand der Fig. 2 bis 7 der Aufbau des Dämpfungs-Scharniers 1 näher erläutert.

Das Gehäuse 2 weist eine Arbeitskammer 8 auf, die gemäß dem gezeigten Ausführungsbeispiel fluidgefüllt ist. Als Fluid wird beispielsweise Hydrauliköl verwendet. Es sind auch andere Fluide, insbesondere gasförmige und/oder flüssige Fluide denkbar. Die Arbeitskammer 8 ist durch das Gehäuse 2 in Form des ersten Gehäuseteils 4 in radialer Richtung bezüglich der Scharnier-Drehachse 3 begrenzt. In axialer Richtung der Scharnier-Drehachse 3 ist die Arbeitskammer 8 mittels eines Dichteinsatzes 9 und einer Aufsetzkappe 10 abgedichtet. An einem dem Dichteinsatz 9 gegenüberliegenden Ende der Arbeitskammer 8 ist diese mittels einer Arbeitskammer-Dichtung 16 abgedichtet. Ein Kolben 11 ist in der Arbeitskammer 8 angeordnet. Der Kolben 11 ist entlang der Scharnier-Drehachse in der Arbeitskammer 8 verlagerbar. Der Kolben 11 ist mit einer Kolbenstange 12 verbunden. Der Kolben 11 ist entlang der Scharnier-Drehachse 3 innerhalb der Arbeitskammer 8 verlagerbar. Der Kolben 11 weist eine zentrische Bohrung 19 auf. Die zentrische Bohrung 19 erstreckt sich parallel zur Scharnier-Drehachse 3.

Der Kolben trennt die Arbeitskammer 8 in eine erste Teil-Arbeitskammer 20 und eine zweite Teil-Arbeitskammer 21. Die erste Teil-Arbeitskammer 20 ist zwischen dem Dichteinsatz 9 und der Unterseite des Kolbens 11 angeordnet. Die zweite Teil-Arbeitskammer 21 ist zwischen der Oberseite des Kolbens 11 und der Arbeitskammer-Dichtung 16 angeordnet. Über die Bohrung 19 ist die erste Teil-Arbeitskammer 20 mit der zweiten Teil-Arbeitskammer 21 in Fluidverbindung. Die Kolbenstange 12 ist hülsenförmig ausgeführt. Die Kolbenstange 12 weist eine zentrische Bohrung auf, die sich entlang der Scharnier-Drehachse 3 erstreckt. An einem äußeren Umfang weist die Kolbenstange 12 ein Kolbenstangen-Außengewinde 13 auf, das in ein korrespondierendes Hülsen-Innengewinde 14 einer Hülse 15 greift. Die Hülse 15 ist drehfest mit dem zweiten Gehäuseteil 5 verbunden. Eine Relativdrehbewegung des zweiten Gehäuseteils 5 gegenüber dem ersten Gehäuseteil 4 bewirkt eine Relativdrehbewegung der Hülse 15 gegenüber der drehfest bezüglich der Scharnier-Drehachse 3, axial bezüglich der Scharnier-Drehachse 3 verlagerbaren Kolbenstange 12. In Folge dieser Relativdrehbewegung wird die Kolbenstange 12 axial entlang der Scharnier-Drehachse 3 verlagert.

An einem oberen Ende der Kolbenstange 12 ist ein Axial-Gleitelement 48 vorgesehen. Das Axial-Gleitelement 48 weist eine Querschnittsfläche senkrecht zur Scharnier-Drehachse 3 auf. Die Querschnittsfläche weist eine unrunde Außenkontur auf, die beispielsweise quadratisch, sechseckig oder achteckig ausgeführt sein kann. Es ist auch möglich, dass das Axial-Gleitelement 48 eine ovale Außenkontur aufweist. Das Axial-Gleitelement 48 weist insbesondere eine Außenkontur auf, die mit einer Innenkontur des Gehäuses 2, insbesondere des ersten Gehäuseteils 4, korrespondiert. Das Axial-Gleitelement 48 ist in dem Gehäuse 2 bezogen auf die Scharnier-Drehachse 3 drehfest und axial verlagerbar angeordnet.

In der in Fig. 5 dargestellten Anordnung befindet sich die Kolbenstange 12 mit dem Kolben 11 in einer maximal oberen Position. In dieser Anordnung ist die Arbeitskammer 8 im Wesentlichen ausschließlich zwischen dem Dichteinsatz 9 und einer dem Dichteinsatz 9 zugewandten Kolben-Unterseite angeordnet.

Entlang der Scharnier-Drehachse 3 ist zwischen der Arbeitskammer-Dichtung 16 und der Hülse 15 ein Distanzstück 17 vorgesehen. Das Distanzstück 17 ist hülsenförmig ausgeführt.

Das Dämpfungs-Scharnier 1 weist eine Verstell-Vorrichtung 18 zum Verstellen einer Dämpfungswirkung des Dämpfungs-Scharniers 1 auf. Die Verstell-Vorrichtung 18 weist mehrere diskrete Verstell-Stufen für jeweils verschiedene Dämpfungswirkungen auf. Verschiedene Verstell-Stufen für das Dämpfungs-Scharnier 1 sind in Fig. 7 und 8 dargestellt, worauf im weiteren Verlauf noch eingegangen wird. Die Dämpfungswirkung entspricht einer Dämpfungskonstante des Dämpfungs-Scharniers 1.

Die Verstell-Vorrichtung 18 weist eine Verstell-Einheit 22, eine Betätigungs-Einheit 23 zum Betätigen der Verstell-Einheit 22 und eine Verrast-Einheit zum verrasteten Anordnen der Betätigungs-Einheit 23 auf.

Im Folgenden wird die Verstell-Einheit 22 näher erläutert. Die Verstell-Einheit 22 dient zum unmittelbaren Beeinflussen der Dämpfungswirkung des Dämpfungs-Scharniers 1. Die Verstell-Einheit 22 weist ein erstes Verstell-Element 25 und ein zweites Verstell-Element 26 auf. Das erste Verstell-Element 25 ist mehrteilig ausgeführt und umfasst eine Verstell-Spindel 27 und eine mit der Verstell-Spindel 27 gekoppelte Nadel 28. Die Verstell-Spindel 27 und die Nadel 28 sind entlang der Scharnier-Drehachse 3 hintereinander angeordnet.

Das erste Verstell-Element 25 ist in der Bohrung der Kolbenstange 12 angeordnet. Die Verstell-Spindel 27 weist einen ersten Abschnitt 29 auf. Der erste Abschnitt 29 ist dem Kolben 11 abgewandt. Der erste Abschnitt 29 weist einen bezüglich der Scharnier-Drehachse 3 unrunden Querschnitt auf. Die Querschnittsfläche des ersten Abschnitts 29 ist halbkreisförmig ausgeführt. Einteilig mit dem ersten Abschnitt 29 ausgeführt ist ein zweiter Abschnitt 30, der dem Kolben 11 und insbesondere der Nadel 28 zugewandt ist. An einem unteren, der Nadel 28 zugewandten Ende ist der zweite Abschnitt 30 der Verstell-Spindel 27 abschnittsweise hohl ausgeführt und weist eine Aufnahme 31 auf. In der Aufnahme 31 ist ein Kopfstück der Nadel 28 angeordnet und axial gehalten.

An einem dem Kopfstück gegenüberliegenden Ende ist die Nadel 28 zumindest abschnittsweise innerhalb der Bohrung 19 des Kolbens 11 angeordnet. Ein Außendurchmesser der Nadel 28 ist kleiner als ein Innendurchmesser der Bohrung 19. Insbesondere ist der Innendurchmesser der Bohrung 19 mindestens 105 %, insbesondere mindestens 110 % und insbesondere mindestens 120 % des Außendurchmessers der Nadel 28. In diesem Bereich, also dort, wo die Nadel 28 innerhalb der Bohrung 19 angeordnet ist, resultiert entlang der Durchströmöffnung ein, insbesondere sichelförmig ausgeführter Querschnitt mit reduzierter Querschnittsfläche. Ein Fluidstrom wird durch die reduzierte Querschnittsfläche gedrosselt. Dieser Abschnitt der Bohrung 19 bildet einen Drosselkanal. Die Drosselwirkung des Dämpfungs-Scharniers 1 hängt von der Querschnittsfläche der Ringfläche, also von dem Verhältnis des Innendurchmessers der Bohrung 19 zu dem Außendurchmesser der Nadel 28 ab. Die Dämpfungswirkung hängt ferner von der Länge des Drosselkanals entlang der Scharnier-Drehachse 3 ab. Die Dämpfungswirkung hängt also auch von der Eintauchtiefe der Nadel 28 in die Bohrung 19 ab.

Über diese Parameter, also dem Verhältnis des Innendurchmessers der Bohrung 19 und des Außendurchmessers der Nadel 28 sowie der Eintauchtiefe der Nadel 28 in der Bohrung 19, kann die Dämpfungswirkung des Dämpfungs-Scharniers 1 beeinflusst werden. Die Dämpfungswirkung kann unmittelbar über die Eintauchtiefe, also die relative Positionierung von Kolben 11 und Nadel 28 zueinander entlang der Scharnier-Drehachse 3 beeinflusst werden, ohne dass ein anderer Kolben und/oder eine Nadel verwendet werden muss. Es ist denkbar, dass die Nadel 28 und/oder die Bohrung 19 des Kolbens 11 einen entlang der Scharnier-Drehachse 3 veränderlichen Querschnitt aufweisen. Ein veränderlicher Querschnitt kann beispielsweise dadurch geschaffen sein, dass die Nadel 28 und/oder die Bohrung jeweils eine kegelstumpfförmige Mantelfläche aufweisen. Ein Neigungswinkel der Kegelflächenkontur gegenüber der Scharnier-Drehachse 3 kann für die Nadel 28 und die Bohrung 19 unterschiedlich sein. Bei einer derartigen Ausführung wird über die axiale Relativbewegung zwischen Nadel 28 und Bohrung 19 nicht nur die Eintauchtiefe, sondern insbesondere auch die Querschnittsfläche des Ringquerschnitts verändert.

Die Verstell-Spindel 27 ist zusammen mit der Nadel 28 drehbar und axial verlagerbar bezüglich der Scharnier-Drehachse 3 in dem Gehäuse 2 angeordnet. Insbesondere sind Verstell-Spindel 27 und Nadel 28 bezüglich der Kolbenstange 12 axial verlagerbar. An einem unteren, dem Kolben 11 zugewandten Ende der Kolbenstange 12 ist eine Verstellhülse an der Kolbenstange 12 befestigt. Die Verstellhülse ist das zweite Verstell-Element 26. Das zweite Verstell-Element 26 ist in axialer Richtung an der Kolbenstange 12 gehalten. Eine Verlagerung der Kolbenstange 12 entlang der Scharnier-Drehachse 3 bewirkt eine Axialverlagerung des zweiten Verstell-Elements 26. Das zweite Verstell-Element 26 in Form der Verstell-Hülse weist ein Verstellhülsen-Innengewinde 32 auf, das mit einem mit einem korrespondierenden Verstellspindel-Außengewinde 33 zusammenwirkt. Das Verstellspindel-Außengewinde 33 ist insbesondere innerhalb des zweiten Abschnitts 30 der Verstell-Spindel 27 angeordnet. Eine Drehbewegung des ersten Verstell-Elements 25 um die Scharnier-Drehachse 3 bewirkt eine Längsverlagerung des ersten Verstell-Elements 25 entlang der Scharnier-Drehachse 3.

Das zweite Verstell-Element 26 ist kolbenstangenfest angeordnet. Durch eine Drehbewegung der Verstell-Einheit 22, insbesondere des ersten Verstell-Elements 25, wird das erste Verstell-Element 25, insbesondere mit der Nadel 28, relativ zu der Kolbenstange 12 und zu dem Kolben 11 verlagert. Dadurch kann die Eintauchtiefe der Nadel 28 in der Bohrung 19 verändert werden.

Das zweite Verstell-Element 26 dient zur Verbindung des Kolbens 11 mit der Kolbenstange 12. Das zweite Verstell-Element 26 ist hülsenförmig ausgeführt und umschließt die Verstell-Spindel 27 und die Nadel 28 vollständig. Zum Verbinden des zweiten Verstell-Elements 26 mit dem Kolben 11 weist dieser an einer der Kolbenstange 12 zugewandten Oberseite einen einteilig angeformten Anschlussstutzen 34 auf, auf den das zweite Verstell-Element 26 aufgesetzt ist.

Das Verstellspindel-Außengewinde 33 und das Verstellhülsen-Innengewinde 32 bilden ein Bewegungsgewinde. Über das Bewegungsgewinde sind das erste Verstell-Element 25 und das zweite Verstell-Element 26 derart kinematisch gekoppelt, dass eine Drehung des ersten Verstell-Elements 25 um die Scharnier-Drehachse 3 gleichzeitig eine Verlagerung des ersten Verstell-Elements 25 entlang der Scharnier-Drehachse 3 bewirkt.

Im Folgenden wird die Betätigungs-Einheit 23 näher erläutert. Die Betätigungs-Einheit 23 dient zum Betätigen der Verstell-Einheit 22. Die Betätigungs-Einheit 23 umfasst ein Betätigungs-Element 35 und ein Kopplungs-Element 36. Das Betätigungs-Element 35 und das Kopplungs-Element 36 sind bezüglich der Scharnier-Drehachse 3 drehfest miteinander gekoppelt. Das Betätigungs-Element 35 ist bezüglich der Scharnier-Drehachse 3 drehbar an dem Gehäuse 2 angeordnet. Das Betätigungs-Element 35 ist im Wesentlichen kappenförmig ausgeführt. An einer Außenseite weist das Betätigungs-Element 35 einen Werkzeugabschnitt 37, eine Markierung 38 sowie einen Greifabschnitt 49 auf. Der Werkzeugabschnitt 37 ist schlitzförmig ausgeführt. Breite, Länge und Tiefe des Schlitzes sind derart ausgeführt, dass in den Schlitz eine Münze, insbesondere eine 1-Cent-Münze, eingesetzt werden kann. Die Münze kann vorteilhaft als Werkzeug verwendet werden. Der Werkzeugabschnitt 37 kann auch als Kreuzschlitz oder als Innen-Sechskant-Kontur oder als Innen-Unrund-Kontur ausgeführt sein. Wesentlich ist, dass es möglich ist, mittels eines Werkzeugs an dem Werkzeugabschnitt 37 ein Drehmoment bezüglich der Scharnier-Drehachse 3 auf das Betätigungs-Element 35 aufzubringen.

Die Markierung 38 soll einem Anwender des Dämpfungs-Scharniers 1 signalisieren, wie eine Dämpfungswirkung verstellt werden kann. Ein Doppelpfeil signalisiert, dass eine Drehbewegung in beide Drehrichtungen um die Scharnier-Drehachse 3 möglich ist. Ein "+"-Zeichen bzw. ein "-"-Zeichen symbolisieren eine Erhöhung bzw. Verringerung der Dämpfungswirkung, also eine Erhöhung bzw. Reduzierung der Dämpfungskonstante. Der Greifabschnitt 49 weist eine sich entlang des äußeren Umfangs erstreckende, kreisförmige Vertiefung auf. Die Vertiefung weist mehrere Radialstege auf. Durch die Radialstege ist die kreisförmige Rille jeweils unterbrochen. Der Greifabschnitt 49 ermöglicht eine manuelle Betätigung des Betätigungs-Elements 35, insbesondere für den Fall, dass ein aufzubringendes Drehmoment zum Verstellen, also zum Drehen des Betätigungs-Elements 35, nicht sehr groß ist. Um größere Drehmomente zu übertragen, kann das Werkzeug an dem Werkzeugabschnitt 37 angesetzt und betätigt werden.

An einer dem Gehäuse 2 zugewandten Unterseite des Betätigungs-Elements 35 ist ein zylindrischer Schaft 39 einstückig angeformt. An einer äußeren Zylindermantelfläche des Schafts 39 ist ein erstes Rast-Element 40 als elastischer Rastvorsprung einteilig angeformt. Das erste Rast-Element 40 kann mehrteilig ausgeführt und insbesondere als separates Bauteil hergestellt und mit dem Schaft 39 verbunden sein. An einem unteren, freien Ende des Schafts 39 ist ein Verbindungs-Element 41 in Form einer umlaufenden Wulst vorgesehen. Das Verbindungs-Element 41 dient zum Verbinden der Betätigungs-Einheit 23, insbesondere des Betätigungs-Elements 35, mit der Verrast-Einheit 24.

An der Unterseite des Betätigungselements 35 ist das Kopplungs-Element 36 angeformt. Insbesondere ist das Kopplungs-Element 36 in eine dafür vorgesehene Ausnehmung eingepresst und/oder eingeklebt. Das Kopplungs-Element 36 weist eine bezüglich der Scharnier-Drehachse 3 senkrecht orientierten Ebene eine unrunde Querschnittsfläche auf. Die Querschnittsfläche des Kopplungs-Elements 36 ist halbkreisförmig. Insbesondere sind die Querschnittsflächen des ersten Abschnitts 29 der Verstell-Spindel 27 und des Kopplungs-Elements 36 derart korrespondierend ausgeführt, dass eine Gesamtquerschnittsfläche eine bezüglich der Scharnier-Drehachse 3 runde Kontur aufweist. Gleichzeitig sind die Trennflächen von Verstell-Spindel 27 und Kopplungs-Element 36 derart ausgeführt, dass ein Aneinanderliegen dieser Trennflächen eine bezüglich der Scharnier-Drehachse 3 drehfeste Verbindung bzw. Kopplung ergibt.

Im Folgenden wird die Verrast-Einheit 24 näher erläutert. Die Verrast-Einheit 24 dient zum verrasteten Anordnen der Betätigungs-Einheit 23. Die Verrast-Einheit 24 ist einstückig ausgeführt. Die Verrast-Einheit 24 ist aus Kunststoff und insbesondere aus Polyoxymethylen (POM) oder aus Acrylnitril-Butadien-Styrol (ABS) ausgeführt. Die Verrast-Einheit 24 ist gehäusefest angeordnet. Die Verrast-Einheit 24 weist gemäß dem gezeigten Ausführungsbeispiel drei radial vorstehende Ankerelemente 42 auf. Gemäß dem gezeigten Ausführungsbeispiel sind die drei Ankerelemente 42 an einem äußeren Umfang eines Ringabschnitts 43 der Verrast-Einheit 24 gleichmäßig verteilt angeordnet. Bezogen auf einen Umfangswinkel der Scharnier-Drehachse 3 sind die Ankerelemente 42 mit einem 120°-Winkel zueinander beabstandet zueinander angeordnet. Die Ankerelemente 42 greifen in dafür vorgesehene Ausnehmungen des Gehäuses 2 ein. Die Verrast-Einheit 24 ist durch die Ankerelemente 42 verdrehsicher in dem Gehäuse 2 gehalten. Zusätzlich oder alternativ können die Ankerelemente 42 als sogenannte Pressnasen ausgeführt sein. Die Pressnasen weisen insbesondere ein Übermaß gegenüber den korrespondierenden Ausnehmungen in dem Gehäuse 2 auf. Die Verrast-Einheit 24 wird mit den Pressnasen in die dafür vorgesehenen Ausnehmungen eingepresst. Es liegt eine Presspassung zwischen Verrast-Einheit und Gehäuse vor.

Eine Axialsicherung der Verrast-Einheit 24 ist durch Verriegelungs-Elemente 44 gewährleistet. Gemäß dem gezeigten Ausführungsbeispiel sind drei Verriegelungs-Elemente 44 vorgesehen, die entlang eines äußeren Umfangs des Ringabschnitts 43 zwischen zwei Ankerelementen 42 angeordnet sind. Die Verriegelungs-Elemente 44 sind als Rastfedern ausgeführt, die an korrespondierenden, gehäuseseitigen Rastausnehmungen verrastend anbringbar sind. Für die Montage des Dämpfungs-Scharniers 1 ist es von Vorteil, die Betätigungs-Einheit, insbesondere das Betätigungs-Element 35, mit der Verrast-Einheit 24 vorzumontieren. Dazu wird das Betätigungs-Element 35 mit dem Schaft 39 durch eine zentrale Öffnung der Verrast-Einheit 24 geführt. Das Verbindungs-Element 41 kann eine dem Betätigungs-Element 35 abgewandten Stirnfläche der Verrast-Einheit 24 hintergreifen. Betätigungs-Element 35 und Verrast-Einheit 24 sind dadurch zuverlässig vormontiert und in axialer Richtung der Scharnier-Drehachse 3 zuverlässig sicher verbunden.

An einer dem Betätigungs-Element 35 zugewandten Oberseite weist die Verrast-Einheit 24 zwölf Verrast-Elemente 45 auf. Die Verrast-Elemente 45 sind als Verrast-Nuten ausgeführt. Die Verrast-Elemente 45 sind derart geformt, dass sie mit dem ersten Rast-Element 40 des Betätigungs-Elements 35 eine verrastete Anordnung der Betätigungs-Einheit 35 an dem Gehäuse 2 ermöglichen. Insbesondere ist eine konvexe Außenkontur des ersten Rast-Elements 40 korrespondierend zu einer jeweiligen konkaven Innenkontur der Verrast-Nuten ausgeführt. Es können auch mehr oder weniger als zwölf Verrast-Elemente 45 vorgesehen sein. Die Verrast-Nuten erstrecken sich in radialer Richtung bezüglich der Scharnier-Drehachse 3. Zwei benachbarte Verrast-Nuten sind durch einen abgerundeten Steg 46 voneinander getrennt.

Aufgrund der flexibel elastischen Struktur des ersten Rast-Elements 40, die insbesondere eine Flexibilität bezüglich einer Betätigung in radialer Richtung, insbesondere in Richtung der Scharnier-Drehachse 3, ermöglicht, ist mittels einer Drehbewegung des Betätigungs-Elements 35 um die Scharnier-Drehachse 3 das erste Rast-Element 40 veränderlich an einem der Verrast-Elemente 45 verrastend anordenbar. Aufgrund der Flexibilität des ersten Rast-Elements 40 ist eine elastische Deformation radial zur Scharnier-Drehachse 3 möglich, die für die Überwindung, also das Vorbeiführen des ersten Rast-Elements 40 an dem Steg 46 erforderlich, ist.

Mindestens einer der Stege 46 ist als Anschlag-Element 47 ausgeführt. Das Anschlag-Element 47 unterscheidet sich von den Stegen 46 durch seine Radialabmessung. Das Anschlag-Element 47 dringt tiefer in die Ausnehmung der Verrast-Einheit 24 ein. Das bedeutet, dass ein freier Abstand zwischen dem Kopplungs-Element und dem Anschlag-Element 47 reduziert ist. Dieser reduzierte Abstand, der einem reduzierten effektiven Innendurchmesser der Ausnehmung der Verrast-Einheit 24 entspricht, bewirkt, dass ein Drehwiderstand, der zum Weiterdrehen des Betätigungs-Elements 35 mit dem ersten Rast-Element 40 an dem Anschlag-Element 47 erforderlich ist, größer ist als ein Drehwiderstand zum Verlagern des Betätigungs-Elements 35 über einen der Stege 46. Gemäß dem gezeigten Ausführungsbeispiel ist genau ein Anschlag-Element 47 vorgesehen. Dadurch ist einem Anwender signalisiert, dass er bei Überdrehen des Anschlag-Elements 47 eine vollständige, also 360°-Umdrehung ausgeführt hat. Insbesondere dann, wenn eine Verstellung der Dämpfungswirkung erforderlich ist, die mehrere Gesamtumdrehungen, also eine Verstell-Drehbewegung von mehr als 360°, erfordert, ist die Nachvollziehbarkeit des Gesamtdrehwinkels erleichtert.

Im Folgenden wird eine Funktion des Dämpfungs-Scharniers 1, insbesondere dessen Betätigung, näher erläutert. Ausgehend von einer ersten Anordnung, die in Fig. 4 bis 7 dargestellt ist, erfolgt eine Verlagerung, also eine Relativdrehung um die Scharnier-Drehachse 3, der Gehäuseteile 4, 5 zueinander. Durch die Relativdrehung des ersten Gehäuseteils 4 gegenüber dem zweiten Gehäuseteil 5 wird die Kolbenstange 12 durch das Zusammenwirken von Kolbenstangen-Außengewinde 13 und Hülsen-Innengewinde 14 entlang der Scharnier-Drehachse 3 verlagert. Ausgehend von der in Fig. 5 maximal oberen Position der Kolbenstange 12 und dem damit verbundenen Kolben 11 werden Kolbenstange 12 und Kolben 11 in eine maximal untere Position gemäß Fig. 9 verlagert. Die um die Scharnier-Drehachse 3 drehende Kolbenstange 12 wird mittels des Axial-Gleitelements 48 an der Innenkontur des Gehäuses 2 geführt axial verlagert. Bei der Axial-Verlagerung des Kolbens 11 wird Dämpfungsfluid von dem ersten Teil-Arbeitsraum 20 durch die Bohrung 19 und den darin gebildeten Drosselkanal, vorbei an der Nadel 28 in den zweiten Teil-Arbeitsraum 21 verdrängt. Dadurch wird eine Dämpfungswirkung der Scharnier-Drehbewegung verursacht.

Nachfolgend wird die Funktion der Verstell-Vorrichtung 18 näher erläutert. Ausgehend von der Verstell-Anordnung gemäß Fig. 5 kann die Dämpfungswirkung des erfindungsgemäßen Dämpfungs-Scharniers 1 gezielt verändert werden, indem das Betätigungs-Element 35 der Betätigungs-Einheit 23 betätigt wird. Eine Betätigung erfolgt durch eine Drehbewegung des Betätigungs-Elements 35 gegenüber dem Gehäuse 2 um die Scharnier-Drehachse 3. Eine derartige Drehbewegung kann mittels eines nicht dargestellten Werkzeugs, das an den Werkzeugabschnitt 37 angreift oder manuell durch Eingreifen an dem Greifabschnitt 49, aufgebracht werden. Eine manuelle Betätigung am Greifabschnitt 49 wird vorzugsweise dann erfolgen, wenn die Drehbewegung um Überwinden eines Steges 46 dient. Sofern ein Überdrehen des Anschlag-Elements 47 erforderlich ist und ein erhöhtes Drehmoment aufgebracht werden muss, ist typischerweise das Werkzeug erforderlich.

Anhand der Markierung 38 erhält der Anwender unmittelbar den Hinweis, in welche Richtung eine Betätigungs-Drehbewegung erfolgen muss, um eine Dämpfungswirkung zu erhöhen bzw. zu verringern. In Abhängigkeit der Drehbewegung am Betätigungs-Element 35 wird das Kopplungs-Element 36 gedreht. Das Kopplungs-Element 36 ist exzentrisch zur Scharnier-Drehachse 3 angeordnet. Das Kopplungs-Element 36 wirkt mit dem ersten Abschnitt 29 der Verstell-Spindel 27 derart zusammen, dass eine Drehbewegung des Betätigungs-Elements mittels des Kopplungs-Elements 36 auf das erste Verstell-Element 25 übertragen wird. Eine Drehbewegung des ersten Verstell-Elements 25 führt wegen des Bewegungsgewindes, also des Zusammenwirkens des Verstellhülsen-Innengewindes 32 mit dem Verstellspindel-Außengewinde 33 dazu, dass das erste Verstell-Element 25 axial entlang der Scharnier-Drehachse 3 verlagert wird. Durch die Axialverlagerung entlang der Scharnier-Drehachse 3 des Verstell-Elements wird die Nadel 28 relativ zu dem Kolben 11 und dessen Bohrung 19 verlagert. Dadurch wird die Eintauchtiefe der Nadel 28 in der Bohrung 29 und somit die Drosselwirkung, also die Dämpfungswirkung des Dämpfungs-Scharniers 1 verändert. Ausgehend von einer ersten Verstell-Anordnung in Fig. 7 ist die Verstell-Vorrichtung 18 um zwei Verstell-Stufen im Gegenuhrzeigersinn gedreht (vgl. Fig. 8). Diese Drehbewegung bewirkt gemäß der Markierung 38 eine Reduzierung der Dämpfungswirkung. Die Eindringtiefe der Nadel 28 ist reduziert. Das Betätigungs-Element 35 ist mit dem ersten Rast-Element 40 in der in Umfangsrichtung im Gegenuhrzeigersinn in der übernächsten Verrastnut angeordnet.

Bei einer Öffnungs- oder Schließ-Bewegung des Dämpfungs-Scharniers 1 sind das Betätigungs-Element 35, das Kopplungs-Element 36 und die Verstell-Einheit 22 und insbesondere die Verrast-Einheit 24 drehfest in dem Gehäuse 2 angeordnet. Das bedeutet, dass eine Öffnungs- oder Schließ-Bewegung des Dämpfungs-Scharniers 1 nicht zu einer Verstellung der Dämpfungswirkung führt. Eine unbeabsichtigte Verstellung der Dämpfungswirkung ist ausgeschlossen. Eine Drehung der Verstell-Vorrichtung 18 erfolgt ausschließlich durch Betätigung an der Betätigungs-Einheit 23 über einen Benutzer. Dadurch, dass das Betätigungs-Element 35 mit dem ersten Rast-Element 40 an einem der Verrast-Elemente 45 verrastet, kann eine definierte Dämpfungswirkung eingestellt werden. Insbesondere weist die Verstell-Vorrichtung 18 mehrere diskrete Verstell-Stufen auf, die insbesondere wiederholgenau eingestellt werden können.

## Patentansprüche

1. Dämpfungs-Scharnier zum Dämpfen einer Scharnier-Drehbewegung um eine Scharnier-Drehachse (3), umfassend
a. ein sich entlang der Scharnier-Drehachse (3) erstreckendes Gehäuse (2) mit
i. einem ersten Gehäuseteil (4),
ii. einem zu dem ersten Gehäuseteil (4) bezüglich der Scharnier-Drehachse (3) drehbaren zweiten Gehäuseteil (5),
iii. einer in dem Gehäuse (2) angeordneten Arbeitskammer (8),
b. einen in der Arbeitskammer (8) entlang der Scharnier-Drehachse (3) verlagerbar angeordneten Kolben (11),
c. eine Kolbenstange (12) zum Verlagern des Kolbens (11),
d. eine Verstell-Vorrichtung (18) zum Verstellen einer Dämpfungswirkung des Dämpfungs-Scharniers (1), wobei die Verstell-Vorrichtung (18) mehrere diskrete Verstell-Stufen für jeweils verschiedene Dämpfungswirkungen aufweist.

2. Dämpfungs-Scharnier gemäß Anspruch 1, **dadurch gekennzeichnet, dass** die Verstell-Vorrichtung (18) eine Verstell-Einheit (22) zum unmittelbaren Beeinflussen der Dämpfungswirkung aufweist.

3. Dämpfungs-Scharnier gemäß Anspruch 2, **dadurch gekennzeichnet, dass** die Verstell-Einheit (22) ein erstes Verstell-Element (25) und ein zweites Verstell-Element (26) umfasst, die insbesondere derart kinematisch gekoppelt sind, dass eine Drehung des ersten Verstell-Elements (25) um die Scharnier-Drehachse (3) gleichzeitig eine Verlagerung des zweiten Verstell-Elements (26) entlang der Scharnier-Drehachse (3) bewirkt.

4. Dämpfungs-Scharnier gemäß Anspruch 2 oder 3, **dadurch gekennzeichnet, dass** die Verstell-Einheit (22), insbesondere das erste Verstell-Element (25), zumindest abschnittsweise innerhalb eines Drosselkanals anordenbar ist.

5. Dämpfungs-Scharnier gemäß einem der vorstehenden Ansprüche, **dadurch gekennzeichnet, dass** die Verstell-Vorrichtung (18) eine Betätigungs-Einheit (23) zum Betätigen einer Verstell-Einheit (22) aufweist.

6. Dämpfungs-Scharnier gemäß Anspruch 5, **dadurch gekennzeichnet, dass** die Betätigungs-Einheit (23) ein Betätigungs-Element (35) und ein Kopplungs-Element (36) aufweist.

7. Dämpfungs-Scharnier gemäß Anspruch 6, **dadurch gekennzeichnet, dass** das Betätigungs-Element (35) und das Kopplungs-Element (36) bezüglich der Scharnier-Drehachse (3) drehfest miteinander gekoppelt sind.

8. Dämpfungs-Scharnier gemäß Anspruch 6 oder 7, **dadurch gekennzeichnet, dass** das Betätigungs-Element (35) bezüglich der Scharnier-Drehachse (3) drehbar in dem Gehäuse (2) angeordnet ist.

9. Dämpfungs-Scharnier gemäß einem der Ansprüche 6 bis 8, **dadurch gekennzeichnet, dass** das Betätigungs-Element (35) ein erstes Rast-Element (40) aufweist.

10. Dämpfungs-Scharnier gemäß einem der Ansprüche 6 bis 9, **dadurch gekennzeichnet, dass** das Kopplungs-Element (36) einen senkrecht zur Scharnier-Drehachse (3) orientierten, unrunden Querschnitt aufweist.

11. Dämpfungs-Scharnier gemäß einem der vorstehenden Ansprüche, **dadurch gekennzeichnet, dass** die Verstell-Vorrichtung (18) eine Verrast-Einheit (24) zum verrasteten Anordnen einer Betätigungs-Einheit (23) aufweist.

12. Dämpfungs-Scharnier gemäß Anspruch 11, **dadurch gekennzeichnet, dass** die Verrast-Einheit (24) einstückig, insbesondere aus Kunststoff, insbesondere aus Polyoxymethylen (POM) und/oder aus AcrylnitrilButadien-Styrol (ABS), ausgeführt ist.

13. Dämpfungs-Scharnier gemäß Anspruch 11 oder 12, **dadurch gekennzeichnet, dass** die Verrast-Einheit (24) gehäusefest angeordnet ist und insbesondere mindestens ein Verriegelungs-Element (44) zum Verriegeln am Gehäuse (2) aufweist.

14. Dämpfungs-Scharnier gemäß einem der Ansprüche 11 bis 13, **dadurch gekennzeichnet, dass** die Verrast-Einheit (24) mehrere Verrast-Elemente (45) aufweist.

15. Dämpfungs-Scharnier gemäß einem der Ansprüche 11 bis 14, **dadurch gekennzeichnet, dass** die Betätigungs-Einheit (23) mit der Verrast-Einheit (24) mittels eines Verbindungs-Elements (41) verbunden ist.
